# EUROPÄISCHE PATENTSCHRIFT

(11) **EP 1 908 374 B1**
(45) Veröffentlichungstag und Bekanntmachung des Hinweises auf die Patenterteilung: **11.02.2009**
(21) Anmeldenummer: 07405286.1
(22) Anmeldetag: 26.09.2007
(51) Int. Cl.: A47C 1/032

(54) **Synchron-Bürostuhl**
Synchronous office chair
Chaise de bureau synchrone

(30) Priorität: 06.10.2006 CH 16002006
(43) Veröffentlichungstag der Anmeldung: 09.04.2008
(73) Patentinhaber: Stoll Giroflex AG, 5322 Koblenz (CH)
(72) Erfinder: Curiger, Erwin, 5408 Ennetbaden AG (CH)
(74) Vertreter: EGLI-EUROPEAN PATENT ATTORNEYS

(56) Entgegenhaltungen:
- EP-A- 1 057 725
- US-A- 4 986 601
- US-A- 5 785 384
- US-A- 5 810 440

## Beschreibung

Die Erfindung betrifft einen Synchron-Bürostuhl nach Patentanspruch 1.

Als Synchron-Bürostuhl bezeichnet man gängigerweise ein Sitzmöbel bei dem ein Sitzflächenteil und ein Rückenlehnenteil gekoppelte Bewegungen ausführen können. So kann ein derartiger Bürostuhl beispielsweise so ausgebildet sein, dass die Neigung des Rückenlehnenteils mit einer kleineren Neigung des Sitzflächenteils gekoppelt ist.

Die vorliegende Erfindung betrifft insbesondere einen Synchron-Bürostuhl mit im wesentlichen drei zum Zwecke der Erzeugung einer Synchronbewegung des Synchron-Bürostuhls zusammenwirkenden Hauptteilen. Diese drei Hauptteile sind auf einer Tragsäule angeordnet und umfassen einen mit der Tragsäule fest verbundenen Träger, einen am Träger an einer Kippachse angelenkten Sitzträger und ein Rückenteil, das an den Träger und den Sitzträger gekoppelt ist. Die Kippachse befindet sich dabei unter dem vorderen Bereich der Sitzfläche, also etwa im Kniebereich der sitzenden Person.

Es sind zwar zahlreiche Synchron-Bürostühle bereits bekannt, die Synchron-Mechanismen aufweisen, so z.B. die US-5 354 120 oder die US-6 431 649. Sie bestehen jedoch zumeist aus Gelenk-Mechanismen und sie haben häufig den Nachteil, dass die Synchronbewegung des Sitzflächenteils und des Rückenlehnenteils ergonomisch insofern ungünstig ausgestaltet ist, als der "pull out"-Effekt eintritt. Darunter versteht man den bekannten Effekt, dass einer sitzenden Person beim Zurücklehnen gewissermassen das Hemd aus der Hose gezogen wird. Dies ist eine Folge davon, dass die gekoppelten Relativ- bzw. Synchronbewegungen des Sitzflächenteils und des Rückenlehnenteils (zumindest in dieser Beziehung) ungünstig aufeinander abgestimmt sind.

Aufgabe der Erfindung ist es, einen verbesserten Synchron-Bürostuhl anzugeben, bei dem der unerwünschte "pull-out"-Effekt weitgehend vermieden wird.

Diese Aufgabe wird durch die Merkmalskombination des Patentanspruchs 1 gelöst.

Weiterhin sollen zudem auch eine in den verbesserten Synchron-Mechanismus gut integrierbare Vorrichtung zur Begrenzung der Synchronbewegung in der Form eines Neigungsanschlages und eine Vorrichtung zur Abbremsung der Synchronbewegung in der Form einer Vorspannung angegeben werden.

Ein erfindungsgemässer Synchron-Bürostuhl besteht deshalb im wesentlichen aus den folgenden Teilen:
- einem mit einer Tragsäule fest verbundenen Träger,
- einem am Träger an einer Kippachse angelenkten Sitzträger und einem mit dem Sitzträger fest verbundenen Horn,
- einem Rückenteil und einem mit dem Rückenteil fest verbundenen Rückenbügel, wobei der Rückenbügel
   -- eine erste Kurvenbahn,
   -- eine zweite Kurvenbahn, und
   -- eine dritte Kurvenbahn aufweist, und
   -- wobei der Rückenbügel des Rückenteils in einen Zwischenraum zwischen dem Träger und dem Sitzträger eingreift und wobei das Horn des Sitzträgers in den Rückenbügel eingreift,
und wobei der Sitzträger mit dem Horn und das Rückenteil mit dem Rückenbügel zur Ausführung einer Synchronbewegung ausgebildet sind.

Weiterhin ist beim erfindungsgemässen Synchron-Bürostuhl:
- am Horn des Sitzträgers ein erstes Rollenlager angebracht, das in die erste Kurvenbahn des Rückenbügels eingreift und bei der Synchronbewegung des Bürostuhls in der ersten Kurvenbahn geführt wird,
- am Sitzträger ein zweites Rollenlager angebracht, das in die zweite Kurvenbahn des Rückenbügels eingreift und bei der Synchronbewegung des Bürostuhls in der zweiten Kurvenbahn geführt wird,
- am Träger ein drittes Rollenlager angebracht, das in die dritte Kurvenbahn des Rückenbügels eingreift und bei der Synchronbewegung des Bürostuhls in der dritten Kurvenbahn geführt wird.

Die Synchronbewegung beim Synchron-Bürostuhl ist mittels der vorstehend genannten Teile derart ausgebildet, dass
- der Sitzträger mit dem Horn eine erste Kippbewegung um die Kippachse ausführt,
- das Rückenteil mit dem Rückenbügel eine zweite Kippbewegung um eine virtuelle Achse ausführt, die betragsmässig etwa zwei- bis dreimal so gross ist wie die erste Kippbewegung und gleichzeitig auch eine translatorische Bewegung ausführt,
- und zudem der momentane Drehpunkt der zweiten Kippbewegung um die virtuelle Achse im wesentlichen stets etwa im gleichen Abstand über dem hinteren mittleren Teil des Sitzträgers liegt.

Die Vorteile dieser Lösung liegen insbesondere darin, dass auf komplizierte Hebelmechanismen verichtet werden kann und insbesondere das Hauptziel, nämlich die Vermeidung des "pull-out"-Effektes erreicht wird. Mit nur zwei beweglichen Hauptteilen, nämlich dem Sitzträger und dem Rückenteil, lässt sich dieses Ziel bereits erreichen.

Die Synchronbewegung, d.h. die zwangsgeführte Relativbewegung von Sitzträger und Rückenteil, wird durch die Führung der Rollenlager in den Kurvenbahnen erreicht. Die offenbarte Anordnung der Rollenlager und der Kurvenbahnen bewirkt, dass der momentane Drehpunkt der Kippbewegung des Rückenteils um die virtuelle Achse im wesentlichen stets etwa im gleichen Abstand über dem hinteren mittleren Teil des Sitzträgers zu liegen kommt. Bei einem auf dem Synchron-Bürostuhls sitzenden und sich zurücklehnenden Menschen bleibt somit der Körperdrehpunkt und der momentane Drehpunkt der Kippbewegung des Rückenteils um die virtuelle Achse in weitgehender Übereinstimmung, was zum angestrebten Ziel führt.

Wie bereits erwähnt, kann der verbesserte Synchron-Mechanismus auch gut mit einer Vorrichtung zur Abbremsung der Synchronbewegung - nämlich in der Form einer Vorspannung - kombiniert werden. Hier besteht das Ziel darin, eine verstellbare Abfederung des Sitzträgers und des Rückenteils zu erreichen, die sowohl für sehr leichte wie auch für sehr schwere Personen optimal geeignet und einstellbar ist, und die zudem auch über eine sehr hohe Zuverlässigkeit und Lebensdauer verfügt. Durch den Einsatz von Blattfedern mit verschiebbarem Auflager sowie der Verwendung eines Kegelradantriebs zur Verschiebung bzw. Positionierung der Auflager erreicht man nicht nur einen einfachen mechanischen Aufbau sondern auch die gewünschte Anwendungsbreite.

Es hat sich nämlich gezeigt, dass insbesondere Blattfedern aus einem Glasfaser-Kunststoffverbundmaterial mit unidirektional gerichteten Glasfasern die notwendigen Festigkeitswerte und insbesondere auch die gewünschte Lebensdauer erbringen. Andere Materialien, wie Stahlfedern und dergleichen neigen hingegen sehr viel schneller zu Ermüdungsbrüchen und können zudem in der Regel auch nicht für die gesamte Anwendungsbreite von sehr leichten bis sehr schweren Personen geeignet dimensioniert werden.

Wie ebenfalls bereits erwähnt, kann der verbesserte Synchron-Mechanismus weiterhin auch gut mit einer Vorrichtung zur Begrenzung der Synchronbewegung - hier in der Form eines Neigungsanschlages - kombiniert werden. Der Benützer des erfindungsgemässen Synchron-Bürostuhls soll in einfacher Weise die maximale Neigung des Rückenteils bzw. des Sitzträgers einstellen und verändern können. Durch den Einsatz eines Zahnsegmentes am Träger sowie eines Zahnrad mit einer Anschlagscheibe und einem Rasterhebel in einer Neigungsmechanikhalterung am Sitzträger sowie einer Betätigungsvorrichtung zur Betätigung des Rasterhebels erreicht man auch hier den angestrebten einfachen und zuverlässigen mechanischen Aufbau. Die erwähnten Elemente zur Realisierung des Neigungsanschlages bewirken letztlich, dass das Zahnrad, das auf dem Zahnsegment läuft - je nach Einstellung des Neigungsanschlages - lediglich einen bestimmten Weg auf dem ganzen zum Verfügung stehenden Weg auf dem Zahnsegment abfahren kann. Bei nicht eingeklinktem Rasterhebel in der Anschlagscheibe kann der ganze zur Verfügung stehende Weg auf dem Zahnsegment ausgenützt werden. Der Benützer kann also, beispielsweise mittels eines Druckknopfes über einen Kabelzug, den Rasterhebel von der Anschlagscheibe lösen und den Synchron-Bürostuhl in eine beliebige Neigeposition (innerhalb des gesamten möglichen Bereiches der Synchronbewegung) nach hinten kippen um sich eine neue Anschlagposition auszusuchen. Somit ergibt sich auch hier eine sehr einfache und zweckmässige Bedienbarkeit.

Im Folgenden wird ein Ausführungsbeispiel eines erfindungsgemässen Bürostuhls anhand von Zeichnungen näher erläutert.

In den Zeichnungen zeigen:
- Fig. 1: eine schematische Seitenansicht eines SynchronBürostuhls mit einem Träger, einem Sitzträger und einem Rückenteil bei einer Sitzträgerneigung von 0°,
- Fig. 2: eine schematische Seitenansicht des Synchron-Bürostuhls gemäss Fig. 1 bei einer Sitzträgerneigung von 11°,
- Fig. 3: eine räumliche Ansicht des Trägers gemäss Fig. 1 von oben,
- Fig. 4: eine räumliche Ansicht des Sitzträgers gemäss Fig. 1 von oben,
- Fig. 5: eine räumliche Ansicht des Rückenteils gemäss Fig. 1 von vorne,
- Fig. 6: eine schematische Seitenansicht des Trägers und des Sitzträgers mit der prinzipiellen Anordnung der Elemente der Vorspannung,
- Fig. 7: eine Freistellung der Elemente der Vorspannung,
- Fig. 8: eine räumliche Ansicht des Trägers mit den Elementen der Vorspannung,
- Fig. 9: eine schematische Seitenansicht des Trägers und des Sitzträgers mit der prinzipiellen Anordnung der Elemente des Neigungsanschlages,
- Fig. 10a: eine schematische Darstellung der Elemente des Neigungsanschlages in der 0°-Position, und
- Fig. 10b: eine schematische Darstellung der Elemente des Neigungsanschlages in der 6°-Position.

Die Figur 1 zeigt eine schematische Seitenansicht eines Synchron-Bürostuhls mit einem Träger 1, einem Sitzträger 2 und einem Rückenteil 3 bei einer Sitzträgerneigung von 0°. Zwei dieser drei "Hauptteile", nämlich der Sitzträger 2 und das Rückenteil 3 sind dabei in einer Weise beweglich, dass eine Synchronbewegung entsteht. Da die Figur 1 (wie auch die Figur 2) hauptsächlich dazu dienen, die prinzipielle Anordnung der Hauptteile zu verdeutlichen, sind der Träger 1, der Sitzträger 2 und das Rückenteil 3 zwecks Darstellung deren Form in den Figuren 3-5 auch noch in räumlichen Darstellungen gezeigt.

Der Träger 1 ist mit einer Tragsäule (nicht dargestellt) fest verbundenen. Die Tragsäule kann dabei in einer für Bürostühle üblichen Weise an einem Bürostuhl-Fussteil angebracht sein. Am Träger 1 ist an einer Kippachse 4 der Sitzträger 2 angelenkt. Der Sitzträger 2 weist ein sich nach hinten und oben Richtung Rückenteil 3 erstreckendes Horn 5 auf. Sitzträger 2 und Horn 5 sind fest miteinander verbunden. Das Rückenteil 3 weist einen sich nach unten und vorn Richtung Sitzträger 2 erstreckenden Rückenbügel 6 auf. Rückenteil 3 und Rückenbügel 6 sind ebenfalls fest miteinander verbunden. Der Rückenbügel 6 des Rückenteils 3 greift dabei in einen Zwischenraum zwischen dem Träger 1 und dem Sitzträger 2 ein, und das Horn 5 des Sitzträgers 2 greift in den Rückenbügel 6 ein.
Der Rückenbügel 6 weist eine erste Kurvenbahn 7, eine zweite Kurvenbahn 8, und eine dritte Kurvenbahn 9 auf.

Die Kurvenbahnen 7,8,9 sind dabei alle näherungsweise kreisbogenartig und aus der Sichtweise eines Betrachters, der vor und über dem Synchron-Bürostuhl steht, konkav. Zudem sind die zweite und dritte Kurvenbahn 8,9 aus seitlicher Ansicht (wie hier gezeigt) so nahe zusammengerückt, dass eine Überlappung besteht.

Am Horn 5 des Sitzträgers 2 ist ein erstes Rollenlager 10 angebracht, das in die erste Kurvenbahn 7 des Rückenbügels 6 eingreift und bei der Synchronbewegung des Bürostuhls in der ersten Kurvenbahn 7 geführt wird.

Am Sitzträger 2 ist ein zweites Rollenlager 11 angebracht, das in die zweite Kurvenbahn 8 des Rückenbügels 6 eingreift und bei der Synchronbewegung des Bürostuhls in der zweiten Kurvenbahn 8 geführt wird.

Am Träger 1 ist ein drittes Rollenlager 12 angebracht, das in die dritte Kurvenbahn 9 des Rückenbügels 6 eingreift und bei der Synchronbewegung des Bürostuhls in der dritten Kurvenbahn 9 geführt wird.

Wenn sich nun ein Benützer auf den Synchron-Bürostuhl setzt und zurücklehnt, so führen der Sitzträger 2 und das Rückenteil 3 die erwähnte Synchronbewegung aus. Der Sitzträger 2 mit dem Horn 5 macht eine erste Kippbewegung um die Kippachse 4. Das Rückenteil 3 mit dem Rückenbügel 6 macht eine zweite Kippbewegung um eine virtuelle Achse 13, die betragsmässig etwa zwei- bis dreimal so gross ist wie die erste Kippbewegung. Gleichzeitig macht das Rückenteil 3 mit dem Rückenbügel 6 noch eine translatorische Bewegung nach unten und vorne. Während der Synchronbewegung bleibt der momentane Drehpunkt der zweiten Kippbewegung um die virtuelle Achse 13 im wesentlichen stets etwa im gleichen Abstand über dem hinteren mittleren Teil des Sitzträgers. Dies ist aus den Figuren 1 und 2, die im gleichen Massstab gezeichnet sind, deutlich ersichtlich. Somit sind die Bewegungen des Sitzträgers 2 und des Rückenteils 3 gegenseitig zwangsgeführt bzw. miteinander verkoppelt, weshalb man von einer Synchronbewegung spricht. Die Lage der virtuellen Achse ist so gewählt, dass sie im wesentlichen stets dem Beckendrehpunkt einer Person entspricht, die auf dem erfindungsgemässen Synchron-Bürostuhl sitzt.

Die Eigenschaft des erfindungsgemässen Synchron-Bürostuhls, dass während der Synchronbewegung der momentane Drehpunkt der zweiten Kippbewegung um die virtuelle Achse 13 im wesentlichen stets etwa im gleichen Abstand über dem hinteren mittleren Teil des Sitzträgers bleibt, ist beabsichtigt und wird durch die gezeigten Aufbau der Synchron-Mechanik, insbesondere der Anordung der Kurvenbahnen 7,8,9 und der Rollenlager 10,11,12 erreicht. Sie bewirkt, dass der eingangs erwähnte "pull-out"-Effekt nicht eintritt oder doch zumindest sehr stark minimiert wird.

Die Figur 2 zeigt eine schematische Seitenansicht des Synchron-Bürostuhls gemäss Fig. 1 bei einer Sitzträgerneigung von 11°. Hier ist deutlich sichtbar, dass das Rückenteil 3 mit dem Rückenbügel 6 eine Verschiebebewegung nach unten und vorne und gleichzeitig auch eine Drehbewegung um die virtuelle Achse 13 gemacht hat. Zur Verdeutlichung ist die momentane Lage der virtuellen Achse 13 auch hier dargestellt. Man beachte, dass sich der Abstand der virtuellen Achse 13 zur Oberkante des Sitzträgers 2 kaum verändert hat.

Man beachte auch, dass hier (auch in Bezug auf Figur 1) die ortsfeste Lage des dritten Rollenlagers 12 am Träger 1 deutlich sichtbar ist. Ebenso deutlich sichtbar ist (wiederum in Bezug auf Figur 1) die ortsfeste Lage des zweiten Rollenlagers 11 am Sitzträger 2.

Die Figur 3 zeigt zwecks Verdeutlichung eine räumliche Ansicht des Trägers gemäss Fig. 1, in der Ansicht von oben und hinten. Besonders deutlich sichtbar ist hier das dritte Rollenlager 12.

Die Figur 4 zeigt zwecks Verdeutlichung eine räumliche Ansicht des Sitzträgers gemäss Fig. 1, in der Ansicht von oben und vorne.

Die Figur 5 zeigt zwecks Verdeutlichung eine räumliche Ansicht des Rückenteils gemäss Fig. 1, in der Ansicht von vorne und oben. Besonders deutlich sichtbar sind hier erste, zweite und dritte Kurvenbahn 7,8,9.

Die Figur 6 zeigt eine schematische Seitenansicht des Trägers 1 und des Sitzträgers 2 mit der prinzipiellen Anordnung der Elemente der Vorspannung. Die wichtigsten Elemente der Vorspannung beinhalten mindestens eine Blattfeder 20, eine Abstützeinrichtung 21, ein Auflager 22, eine Auflagefläche 23 sowie eine Positionierungsvorrichtung 24 für das Auflager 22 auf der Auflagefläche 23.

Die mindestens eine Blattfeder 20 dient zur Erzeugung einer Vorspannkraft für die Vorspannung und ist an einem ersten Blattfederende 25 im Bereich der Kippachse 4 am Träger 1 fixiert. Das zweite (gegenüberliegende) Blattfederende 26 ist im Bereich unter dem hinteren mittleren Teil des Sitzträgers 2 vertikal beweglich und federnd angeordnet. Der Sitzträger 2 ist mittels der daran befestigten Abstützeinrichtung 21 am hinteren mittleren Teil des Sitzträgers 2 rollend oder gleitend auf der/den Blattfeder(n) abgestützt oder darauf abstützbar. Die mindestens eine Blattfeder 20 stützt sich ihrerseits auf das auf der Auflagefläche 23 rollend oder gleitend verschiebbare Auflager 22. Somit lässt sich durch Verschiebung bzw. Positionierung des Auflagers 22 auf der Auflagefläche 23 die Vorspannkraft für die Vorspannung - also die der ersten Kippbewegung des Sitzträgers 2 entgegenwirkende Kraft - stufenlos einstellen.

Die Positionierungsvorrichtung 24 für das Auflager 22 auf der Auflagefläche 23 kann verschiedenartig ausgestaltet sein, vorteilhafterweise ist sie aber über einen Kegelradantrieb 27 einstellbar, dessen Antriebsachse koaxial zur Kippachse 4 angeordnet ist.

Die mindestens eine Blattfeder 20 besteht dabei vorzugsweise aus einem Glasfaser-Kunststoffverbundmaterial mit unidirektional gerichteten Glasfasern. Die Festigkeitswerte und die Zuverlässigkeit dieser (heute gängigen) Materialien sind so gut, dass sich mit der offenbarten Blattfederkonstruktion Vorspannungen in einem Kräftebereich realisieren lassen, die den gesamten Anwendungsbereich von sehr leichten bis zu sehr schweren Personen abdecken können.

Die Figur 7 zeigt zwecks weiterer Verdeutlichung eine Freistellung der Elemente der Vorspannung. Gezeigt ist hier eine Vorspannung mit zwei parallel liegenden Blattfedern 20, wobei die Auflagemittel für die Blattfedern 20 hier als im wesentlichen zylinderartige, gleitfähige Auflager 22 ausgeformt sind, und wobei die beiden Auflager 22 gemeinsam mittels einer Welle 28 und einer Gewindespindel 29 über den Kegelradantrieb 27 auf der Auflagefläche 23 (siehe Fig. 6) gleitend positioniert werden können. Selbstverständlich könnten auch rollfähige Auflager vorgesehen sein.

Die Figur 8 zeigt noch eine räumliche Ansicht des Trägers 1 mit den Elementen der Vorspannung. Zusätzlich sichtbar sind hier neben dem Kegelradantrieb 27 Kunststoffeinlagen 30 in denen die Blattfedern 20 an den ersten Blattfederenden 25 gehalten und fixiert werden. Mittels einer Kurbel 31 ist die Gewindespindel 29 über den Kegelradantrieb 27 verdrehbar. Da die Gewindespindel 29 in einem Gewindeloch der Welle 28 geführt ist, kann durch Drehen an der Kurbel 31 die Position der Auflager 22 auf der Auflagefläche - und damit die Vorspannkraft für die Vorspannung - verstellt werden.

Die Figur 9 zeigt eine schematische Seitenansicht des Trägers 1 und des Sitzträgers 2 mit der prinzipiellen Anordnung der Elemente des Neigungsanschlages. Die wichtigsten Elemente des Neigungsanschlags beinhalten dabei ein am Träger 1 angebrachtes Zahnsegment 40 sowie eine am Sitzträger 2 angebrachte Neigungsmechanikhalterung 41. Die Neigungsmechanikhalterung 41 ihrerseits enthält im wesentlichen ein Zahnrad 42, eine Anschlagscheibe 43 und einen Rasterhebel 44. Bei einer Kippbewegung des Sitzträgers 2 um die Kippachse 4 fährt das Zahnrad 42 auf dem Zahnsegment 40 einen bestimmten Weg - hier natürlich ein Kreisbogensegment - ab. Dieser Weg, bzw. das Kreisbogensegment, beträgt im vorliegenden Ausführungsbeispiel bei vollständig freigegebenem (deaktiviertem) Neigungsanschlag im Maximum etwa 11° (Winkelgrad). Weil das Zahnrad 42 (bei den vorliegenden geometrischen Verhältnissen und wegen des relativ schmalen Kreisbogensegmentes) beim Abrollen auf dem Zahnsegment 40 keine vollständige Umdrehung erfährt, braucht es auch nicht mit einer Verzahnung über den gesamten Umfang versehen zu sein. Bei aktiviertem Neigungsanschlag wird die Abrollbewegung des Zahnrades 42 auf dem Zahnsegment 40 bei einer bestimmten Abrollposition blockiert. Die Aktivierung/Deaktivierung des Neigungsanschlags erfolgt über eine Betätigung des Rasterhebels 44, was beispielsweise mittels eines Druckknopfes über einen Kabelzug erfolgen kann. Andere Betätigungsmechanismen, beispielsweise über Gestänge, sind dem Fachmann wohlbekannt und können alternativ natürlich ebenfalls verwendet werden.

Der Aufbau und die Wirkungsweise des Neigungsanschlags wird anhand der Figuren 10a und 10b noch detaillierter erläutert. Zu beachten ist hier lediglich, dass die Figuren 9 und 10 Ansichten von gegenüberliegenden Seiten darstellen. Am Funktionsprinzip ändert dies jedoch nichts.

Die Figur 10a zeigt eine schematische Darstellung der Elemente des Neigungsanschlages in der 0°-Position (die maximale Neigung des Sitzträgers 2 um die Kippachse 4 beträgt hier 0°). Zum Zweck der Konzentration auf die wesentlichen Funktionselemente sind in dieser Zeichnung die übrigen Teile des Synchron-Bürostuhls weggelassen.

Die Teile in der Neigungsmechanikhalterung 41, also das Zahnrad 42, die Anschlagscheibe 43 und der Rasterhebel sind in diesem Ausführungsbeispiel wie folgt aufgebaut:
- Das Zahnrad 42, weist einen Zahnradanschlag 45 auf. Wie bereits erwähnt, braucht das Zahnrad nicht über den ganzen Umfang verzahnt zu sein. Der Zahnradanschlag 45 wird hier durch eine Flanke eines ersten Zahnradzahnes gebildet, es kann aber auch ein separater, mit dem Zahnrad fest verbundener Zahnradanschlag vorhanden sein.
- die Anschlagscheibe 43 weist einen Scheibenanschlag 46 auf. Der Scheibenanschlag 46 ist zur Anlage bzw. Anschlag am Zahnradanschlag 45 ausgestaltet. Die Anschlagscheibe 43 weist zudem entlang ihres Umfangs eine Reihe von Rasterzähnen 47 auf. Auch hier brauchen die Rasterzähne nicht auf dem gesamten Umfang der Anschlagscheibe vorhanden zu sein und auch hier könnte ein separater Scheibenanschlag vorgesehen sein.
- das Zahnrad 42 und die Anschlagscheibe 43 sind koaxial und zumindest teilweise gegenseitig verdrehbar auf einer Achse 48 in der Neigungsmechanikhalterung 41, die ihrerseits am Sitzträger 2 angebracht ist, gelagert. Die nur zumindest teilweise mögliche gegenseitige Verdrehbarkeit ergibt sich, wenn der Zahnradanschlag 45 und der Scheibenanschlag 46 gegenseitig in Anschlag stehen (was hier der Fall ist).
- der Rasterhebel 44 ist an einer Schwenkachse 49 in der Neigungsmechanikhalterung gelagert und greift mit einem Arretiernocken 50 in die Rasterzähne 47 des Scheibenanschlages 46 ein. Der Rasterhebel 44 ist mittels eines (nicht dargestellten) Seilzuges über eine Oese 51 betätigbar.

In der Figur 10a hat die Neigung des Sitzträgers 2 (hier nicht dargestellt) einen Kippwinkel von 0° (Neigung um die Kippachse 4). Der Neigungsanschlag ist aktiviert, weil der Arretiernocken 50 des Rasterhebels 44 in die Rasterzähne 47 der Anschlagscheibe 43 eingreift und deshalb eine Drehung der Anschlagscheibe 43 verhindert. Setzte sich eine Person auf den Synchron-Bürostuhl, so würde bei nicht-aktiviertem Neigungsanschlag das Zahnrad 42 in gegenuhrzeigersinniger Rotation am Zahnsegment 40 hinunterfahren. Diese Bewegung ist hier aber wegen des in Anschlag liegenden Zahnradanschlages 45 und Scheibenanschlages 46 blockiert. Die Synchronbewegung des Bürostuhls ist hier somit vollständig unterbunden.

Im Gegensatz zum vorstehend beschriebenen Zustand greift beim deaktiviertem Neigungsanschlag der Arretiernocken 50 des Rasterhebels 44 nicht in die Rasterzähne 47 der Anschlagscheibe 43 ein. Somit kann der Benützer des Synchron-Bürostuhls sich bei deaktiviertem Neigungsanschlag zurücklehnen, beispielsweise bis zu einer Neigung des Sitzträgers 2 um einen Kippwinkel von 6° (Neigung um die Kippachse 4), wodurch das Zahnrad 42 und die Anschlagscheibe 43 die in der Figur 10b gezeigte Stellung erreichen. Entscheidet der Benützer des Synchron-Bürostuhls, dass diese Stellung die von ihm gewünschte maximale Neigeposition sein soll, kann er den Neigungsanschlag in dieser Stellung wiederum aktivieren, d.h. er kann den Rasterhebel 44 mit dem Arretiernocken 50 in dieser Stellung wieder in den Rasterzähnen 47 der Anschlagscheibe einrasten lassen. Dies ist so in der Figur 10b dargestellt.

Die Fig. 10b zeigt somit schliesslich noch eine schematische Darstellung der Elemente des Neigungsanschlages in der 6°-Position (die maximale Neigung des Sitzträgers 2 um die Kippachse 4 beträgt hier 6°). Der Neigungsanschlag ist aktiviert, weil der Arretiernocken 50 des Rasterhebels 44 in die Rasterzähne 47 der Anschlagscheibe 43 eingreift und deshalb eine Drehung der Anschlagscheibe 43 verhindert. Hingegen ist hier die Kippbewegung des Sitzträgers 2 im Neigungsbereich zwischen 0° und 6° möglich, weil das Zahnrad 42 und die Anschlagscheibe 43 zumindest teilweise gegenseitig verdrehbar auf der Achse 48 angeordnet sind. Würde im Beispiel der Fig. 10b also der Neigungswinkel verringert, so würde das Zahnrad 42 in uhrzeigersinniger Rotation am Zahnsegment 40 hinauffahren, weil diese gegenseitige Verdrehung zwischen Zahnrad 42 und Anschlagscheibe 43 durch die Anschläge 45,46 nicht behindert ist. Somit wirkt der offenbarte Neigungsanschlag als Mittel zur Begrenzung der Synchronbewegung, d.h. die Synchronbewegung ist in einer der wählbaren Drehposition der Anschlagscheibe 43 entsprechenden Neigungsstellung des Sitzträgers 2 bzw. des Rückenteils 3 begrenzbar.

Selbstverständlich müssen die Geometrie und die Ausgestaltung des erfindungsgemässen Neigungsanschlages nicht notwendigerweise genau dem gezeigten Ausführungsbeispiel entsprechen. So müssen beispielsweise das Zahnrad 42 mit Zahnradanschlag 45 und die Anschlagscheibe 43 mit dem Scheibenanschlag 46 nicht einteilig ausgeführt sein und weder das Zahnrad 42 noch die Anschlagscheibe 43 müssen nur an einem Teil ihres Umfanges mit einer Verzahnung versehen sein.

Insgesamt sind sowohl die Vorrichtung für den Neigungsanschlag wie auch die Vorrichtung für die Vorspannung besonders geeignet um in einem Bürostuhl mit einer erfindungsgemäss ausgestalteten Synchronbewegung eingesetzt zu werden. Der Neigungsanschlag erlaubt eine wahlfreie und besonders einfach bedienbare Begrenzung der Synchronbewegung mit einfachen Mitteln, während die Vorspannung hauptsächlich wegen des sehr grossen Einstellbereiches, sicher aber auch wegen der prinzipiellen Einfachheit, gut geeignet ist.

Wie bereits früher erwähnt, sind im dargestellten Ausführungsbeispiel der Sitzträger 2 und das Horn 5 fest miteinander verbunden, ebenso das Rückenteil 3 und der Rückenbügel 6. Selbstverständlich ist es konstruktiv ohne weiteres möglich, die entsprechenden Teile entweder zusammenbaubar oder einstückig zu gestalten.

### Bezugsziffernliste:

- 1: Träger
- 2: Sitzträger
- 3: Rückenteil
- 4: Kippachse
- 5: Horn
- 6: Rückenbügel
- 7: 1. Kurvenbahn
- 8: 2. Kurvenbahn
- 9: 3. Kurvenbahn
- 10: 1. Rollenlager
- 11: 2. Rollenlager
- 12: 3. Rollenlager
- 13: virtuelle Achse
- 14-19: nicht verwendet
- 20: Blattfeder
- 21: Abstützeinrichtung
- 22: Auflager
- 23: Auflagefläche
- 24: Positionierungsvorrichtung (für das Auflager)
- 25: 1. Blattfederende
- 26: 2. Blattfederende
- 27: Kegelradantrieb
- 28: Welle
- 29: Gewindespindel
- 30: Kunststoffeinlage
- 31: Kurbel
- 32-39: nicht verwendet
- 40: Zahnradsegment
- 41: Neigungsmechanikhalterung
- 42: Zahnrad
- 43: Anschlagscheibe
- 44: Rasterhebel
- 45: Zahnradanschlag
- 46: Scheibenanschlag
- 47: Rasterzähne
- 48: Achse
- 49: Schwenkachse
- 50: Arretiernocken
- 51: Oese

## Patentansprüche

1. Synchron-Bürostuhl, mit
- einem mit einer Tragsäule fest verbundenen Träger (1),
- einem am Träger (1) an einer Kippachse (4) angelenkten Sitzträger (2) und einem mit dem Sitzträger (2) fest verbundenen Horn (5),
- einem Rückenteil (3) und einem mit dem Rückenteil (3) fest verbundenen Rückenbügel (6), wobei der Rückenbügel (6)
-- eine erste Kurvenbahn (7),
-- eine zweite Kurvenbahn (8), und
-- eine dritte Kurvenbahn (9) aufweist, und
-- wobei der Rückenbügel (6) des Rückenteils (3) in einen Zwischenraum zwischen dem Träger (1) und dem Sitzträger (2) eingreift und wobei das Horn (5) des Sitzträgers (2) in den Rückenbügel (6) eingreift,
und wobei der Sitzträger (2) mit dem Horn (5) und das Rückenteil (3) mit dem Rückenbügel (6) zur Ausführung einer Synchronbewegung ausgebildet sind, und beim Synchron-Bürostuhl weiterhin
- am Horn (5) des Sitzträgers (2) ein erstes Rollenlager (10) angebracht ist, das in die erste Kurvenbahn (7) des Rückenbügels (6) eingreift und bei der Synchronbewegung des Bürostuhls in der ersten Kurvenbahn (7) geführt wird,
- am Sitzträger (2) ein zweites Rollenlager (11) angebracht ist, das in die zweite Kurvenbahn (8) des Rückenbügels (6) eingreift und bei der Synchronbewegung des Bürostuhls in der zweiten Kurvenbahn (8) geführt wird,
- am Träger (1) ein drittes Rollenlager (12) angebracht ist, das in die dritte Kurvenbahn (9) des Rückenbügels (6) eingreift und bei der Synchronbewegung des Bürostuhls in der dritten Kurvenbahn (9) geführt wird,
und die Synchronbewegung beim Synchron-Bürostuhl derart ausgebildet ist, dass
- der Sitzträger (2) mit dem Horn (5) eine erste Kippbewegung um die Kippachse (4) ausführt,
- das Rückenteil (3) mit dem Rückenbügel (6) eine zweite Kippbewegung um eine virtuelle Achse (13) ausführt, die betragsmässig etwa zwei- bis dreimal so gross ist wie die erste Kippbewegung und gleichzeitig auch eine translatorische Bewegung ausführt,
- und zudem der momentane Drehpunkt der zweiten Kippbewegung um die virtuelle Achse (13) im wesentlichen stets etwa im gleichen Abstand über dem hinteren mittleren Teil des Sitzträgers (2) liegt.

2. Synchron-Bürostuhl nach Patentanspruch 1, **dadurch gekennzeichnet, dass** eine Vorrichtung zur Begrenzung der Synchronbewegung in der Form eines Neigungsanschlages und/oder eine Vorrichtung zur Abbremsung der Synchronbewegung in der Form einer Vorspannung vorhanden ist.

3. Synchron-Bürostuhl nach Patentanspruch 2, **dadurch gekennzeichnet, dass** am Träger (1) mindestens eine Blattfeder (20) zur Aufbringung einer Vorspannkraft für die Vorspannung angebracht ist, wobei
- die mindestens eine Blattfeder (20) an einem ersten Blattfederende (25) im Bereich der Kippachse (4) am Träger (1) fixiert und an einem zweiten Blattfederende (26) im Bereich unter dem hinteren mittleren Teil des Sitzträgers (2) beweglich und federnd angeordnet ist, und
- der Sitzträger (2) mittels einer Abstützeinrichtung (21) am hinteren mittleren Teil des Sitzträgers (2) rollend oder gleitend auf der Blattfeder (20) abgestützt oder darauf abstützbar ist, und
wobei ein auf einer Auflagefläche (23) rollend oder gleitend verschiebbares Auflager (22) vorhanden ist, auf das sich die mindestens eine Blattfeder (20) abstützt und wobei sich durch Verschiebung des Auflagers (22) auf der Auflagefläche (23) die Vorspannkraft einstellen lässt.

4. Synchron-Bürostuhl nach Patentanspruch 3, **dadurch gekennzeichnet, dass** die Positionierung des Auflagers (22) mittels eines Kegelradantriebs (27) einstellbar ist.

5. Synchron-Bürostuhl nach Patentanspruch 3 oder 4, **dadurch gekennzeichnet, dass** die mindestens eine Blattfeder (20) aus einem Glasfaser-Kunststoffverbundmaterial mit unidirektional gerichteten Glasfasern besteht.

6. Synchron-Bürostuhl nach Patentanspruch 2, **dadurch gekennzeichnet, dass** am Träger (1) ein Zahnsegment (40) und am Sitzträger (2) in einer Neigungsmechanikhalterung (41) ein Zahnrad (42) mit einer Anschlagscheibe (43) und einem Rasterhebel (44) angebracht sind, wobei
- das Zahnrad (42) in das Zahnsegment (40) eingreift und bei der Synchronbewegung im Zahnsegment auf- und ab bewegbar ist,
- das Zahnrad (42) einen Zahnradanschlag (45) aufweist,
- die Anschlagscheibe (43) einen Scheibenanschlag (46) aufweist,
- das Zahnrad (42) und die Anschlagscheibe (43) koaxial und zumindest teilweise gegenseitig verdrehbar auf einer Achse (48) gelagert sind und
- die Anschlagscheibe (43) mittels des Rasterhebels (44) in einer wählbaren Drehposition bezüglich der Neigungsmechanikhalterung (41) arretierbar ist,
wobei die Synchronbewegung in einer der wählbaren Drehposition der Anschlagscheibe (43) entsprechenden Neigungsstellung des Sitzträgers (2) bzw. des Rückenteils (3) begrenzbar ist in der der Zahnradanschlag (45) und der Scheibenanschlag (46) gegenseitig in Anschlag treten.

7. Synchron-Bürostuhl nach Patentanspruch 6, **dadurch gekennzeichnet, dass** der Rasterhebel (44) über eine Betätigungsvorrichtung von der Anschlagscheibe (43) lösbar bzw. ausklinkbar ist und in der der wählbaren Drehposition der Anschlagscheibe entsprechenden Neigungsstellung des Sitzträgers (2) bzw. des Rückenteils (3) wieder in der Anschlagscheibe (43) einklinkbar ist.

## Claims

1. Synchronised office chair, having
- a support (1) rigidly connected to a support column,
- a seat support (2) hinge-jointed to the support (1) on a tilting axle (4), and a horn (5) that is rigidly connected to the seat support (2),
- a back part (3) and a back frame (6), wherein the back frame (6) has
- a first curved track (7),
- a second curved track (8), and
- a third curved track (9), and
- wherein the back frame (6) of the back part (3) engages in a cavity between the support (1) and the seat support (2) and wherein the horn (5) of the seat support (3) engages in the back frame (6),
and wherein the seat support (2) with the horn (5) and the back part (3) with the back frame (6) are constructed for executing a synchronised motion, and where additionally in said synchronised office chair
- a first roller bearing (10) is mounted on the horn (5), which engages in the first curved track (7) of the back frame (6) and during the synchronised motion of the office chair is guided in the first curved track (7),
- a second roller bearing (11) is mounted on the seat support (2), which engages in the second curved track (8) of the back frame (6) and during the synchronised motion of the office chair is guided in the second curved track (8),
- a third roller bearing (12) is mounted on the support (1), which engages in the third curved track (9) of the back frame (6) and during the synchronised motion of the office chair is guided in the third curved track (9),
and the synchronised motion of the synchronised office chair is configured in such a way that
- said seat support (2) executes a first tilting movement with the horn (5) about the tilting axle (4),
- said back part (3) executes a second tilting movement with the back frame (6) about a virtual axis (13), which in extent is about twice or three times as large as the first tilting movement, and simultaneously also executes a translational movement,
- and in addition the instantaneous fulcrum of the second tilting movement about the virtual axis (13) is always substantially at about the same distance above the rear central part of the seat support (2).

2. Synchronised office chair according to Claim 1, **characterized in that** a device for limiting the synchronised motion in the form of a reclining stop is present, and/or a device for slowing down the synchronised motion in the form of a pretension is present.

3. Synchronised office chair according to Claim 2, **characterized in that** at least one leaf spring (20) is mounted on the support (1) for applying a pre-tensioning force for the pretension, wherein
- the at least one leaf spring (20) is fixed at a first leaf spring end (25) in the region of the tilting axle (4) on the support (1), and at a second leaf spring end (26) is arranged in a moveable and elastic manner in the region below the rear central part of the seat support (2), and
- said seat support (2) is or can be supported by means of a support device (21) on the rear central part of the seat support (2), rolling or sliding on the leaf spring (20), and
wherein a support (22), displaceable in a rolling or sliding manner on a support surface (23), is present, on which the at least one leaf spring (20) is supported and wherein the pre-tensioning force can be adjusted by displacement of the support (22) on the support surface (23).

4. Synchronised office chair according to Claim 3, **characterized in that** the positioning of the support (22) is adjustable by means of a conical gear drive (27).

5. Synchronised office chair according to Claim 3 or 4, **characterized in that** the at least one leaf spring (20) consists of a fibreglass-plastic composite material with unidirectionally aligned glass fibres.

6. Synchronised office chair according to Claim 2, **characterized in that** a toothed segment (40) is mounted on the base (1) and a cog (42) with a stop plate (43) and a locking lever (44) are mounted on the seat support (2) in a reclining mechanism support (41), wherein
- said cog (42) engages in the toothed segment (40) and can be moved up and down during the synchronised motion,
- the cog (42) comprises a cog stop (45),
- the stop plate (43) comprises a plate stop (46),
- the cog (42) and the stop plate (43) are mounted coaxially on an axle (48) and are at least partially mutually rotatable, and
- the stop plate (43) can be locked by means of the locking lever (44) in a selectable rotary position with respect to the reclining mechanism support (41),
wherein the synchronised motion can be limited in a reclining position of the seat support (2), or of the back part (3), corresponding to the selectable rotary position of the stop plate (43) in which the cog stop (45) and the plate stop (46) are mutually limited.

7. Synchronised office chair according to Claim 6, **characterized in that** said locking lever (44) can be detached, or disengaged, from the stop plate (43) by means of an activation device and in the reclining position of the seat support (2), or of the back part (3), corresponding to the selectable rotary position of the stop plate can be reengaged into the stop plate (43).

## Revendications

1. Siège de bureau synchrone, avec
- un support (1) relié fixement à une colonne de support,
- un support de siège (2) articulé autour d'un axe de basculement (4) sur le support (1), et un cornet (5) relié fixement au support de siège (2),
- une partie dorsale (3) et une traverse dorsale (6) fixement reliée à la partie dorsale (3), la traverse dorsale (6) comprenant
- une première voie courbée (7),
- une deuxième voie courbée (8), et
- une troisième voie courbée (9), et
- la traverse dorsale (6) de la partie dorsale (3) s'engageant dans un espace intermédiaire entre le support (1) et le support de siège (2), et le cornet (5) du support de siège (2) s'engageant dans la traverse dorsale (6),
et le support de siège (2) étant formé avec le cornet (5) et la partie dorsale (3) étant formée avec la traverse dorsale (6), pour l'exécution d'un mouvement synchrone,
et de plus, dans le siège de bureau synchrone,
- un premier roulement à rouleaux (10) étant fixé sur le cornet (5) du support de siège (2), s'engageant dans la première voie courbée (7) de la traverse dorsale (6) et étant guidée dans la première voie courbée (7) lors d'un mouvement synchrone du siège de bureau,
- un deuxième roulement à rouleaux (11) étant fixé sur le support de siège (2), s'engageant dans la deuxième voie courbée (8) de la traverse dorsale (6) et étant guidé dans la deuxième voie courbée (8) lors d'un mouvement synchrone du siège de bureau,
- un troisième roulement à rouleaux (12) étant fixé sur le support (1), s'engageant dans la troisième voie courbée (9) de la traverse dorsale (6) et étant guidé dans troisième la voie courbée (9) lors d'un mouvement synchrone du siège de bureau,
- et le mouvement synchrone étant conçu de telle manière dans le siège de bureau synchrone, que
- le support de siège (2) exécute, avec le cornet (5), un premier mouvement de basculement autour de l'axe de basculement (4),
- la partie dorsale (3) exécute, avec la traverse dorsale (6), un deuxième mouvement de basculement autour d'un axe virtuel (13), qui est environ deux à trois fois de l'ampleur du mouvement du premier mouvement de basculement, tout en exécutant simultanément un mouvement de translation,
- et le centre de rotation momentané du deuxième mouvement de basculement autour de l'axe virtuel (13) se trouve essentiellement toujours à environ la même distance au-dessus de la partie centrale arrière du support de siège (2).

2. Siège de bureau synchrone selon la revendication 1, **caractérisé en ce qu'**il est prévu un dispositif pour la délimitation du mouvement synchrone, sous la forme d'une butée d'inclinaison et/ou un dispositif pour le freinage du mouvement synchrone, sous la forme d'une précontrainte.

3. Siège de bureau synchrone selon la revendication 2, **caractérisé en ce que** au moins un ressort plat (20) est fixé sur le support (1) pour l'application d'une force de précontrainte destinée à la précontrainte, et dans lequel
- l'au moins un ressort plat (20) est fixé au support (1) par une première extrémité de ressort plat (25) dans la région de l'axe de basculement (4), et la deuxième extrémité de ressort plat (26) étant disposée de façon mobile et élastique dans la région située en-dessous de la partie centrale arrière du support de siège (2), et
- le support de siège (2) s'appuie ou peut s'appuyer sur le ressort plat (20), par roulement ou par coulissement, au moyen d'un système d'appui (21) sur la partie centrale arrière du support de siège (2), et
il est prévu un appui (22) déplaçable par roulement ou par coulissement sur une surface d'appui (23), sur lequel s'appuie l'au moins un ressort plat (20), et le déplacement de l'appui (22) sur la surface d'appui (23) permettant de régler la force de précontrainte.

4. Siège de bureau synchrone selon la revendication 3, **caractérisé en ce que** le positionnement de l'appui (22) peut être réglé au moyen d'un entraînement à roues coniques (27).

5. Siège de bureau synchrone selon l'une des revendications 3 ou 4, **caractérisé en ce que** l'au moins un ressort plat (20) est constitué d'un matériau composite en plastique à fibres de verre, avec des fibres de verre orientées de façon unidirectionnelle.

6. Siège de bureau synchrone selon la revendication 2, **caractérisé en ce que** un segment denté (40) est fixé au support (1) et une roue dentée (42) avec un disque de butée (43) et un levier d'enclenchement (44) est fixé sur le support de siège (2) dans un support mécanique d'inclinaison (41), dans lequel
- la roue dentée (42) s'engage dans le segment denté (40) et peut être déplacé vers le haut et vers le bas dans le segment denté lors d'un mouvement synchrone,
- la roue dentée (42) comporte une butée de roue dentée (45),
- le disque de butée (43) comporte une butée de disque (46),
- la roue dentée (42) et le disque de butée (43) étant montés sur un axe (48), de façon coaxiale et au moins partiellement rotative l'un par rapport à l'autre, et
- le disque de butée (43) peut être bloqué dans une position de rotation au choix par rapport au support mécanique d'inclinaison (41), au moyen du levier d'enclenchement (44),
le mouvement synchrone pouvant être limité dans une position d'inclinaison du support de siège (2) ou de la partie dorsale (3) correspondant à la position de rotation du disque de butée (43), dans laquelle la butée de roue dentée (45) et la butée de disque (46) butent l'une contre l'autre.

7. Siège de bureau synchrone selon la revendication 6, **caractérisé en ce que** le levier d'enclenchement (44) peut être retiré ou désengagé du disque de butée (43) à l'aide d'un dispositif d'actionnement, et peut être à nouveau engagé dans le disque de butée (43), dans la position d'inclinaison du support de siège (2) ou de la partie dorsale (3) correspondant à la position de rotation du disque de butée.
